# EUROPÄISCHE PATENTSCHRIFT

(11) **EP 0 534 580 B1**
(45) Veröffentlichungstag und Bekanntmachung des Hinweises auf die Patenterteilung: **13.03.1996**
(21) Anmeldenummer: 92250268.7
(22) Anmeldetag: 19.09.1992
(51) Int. Cl.: B41F 15/44

(54) **Rakeleinrichtung**
Doctoring device
Dispositif de raclage

(30) Priorität: 23.09.1991 DE 9112033 U
(43) Veröffentlichungstag der Anmeldung: 31.03.1993
(73) Patentinhaber: Zimmer, Johannes, A-9020 Klagenfurt (AT)
(72) Erfinder: Zimmer, Johannes, A-9020 Klagenfurt (AT)
(74) Vertreter: Wenzel, Heinz-Peter, Dipl.-Ing.

(56) Entgegenhaltungen:
- DE-A- 2 207 935

## Beschreibung

Die Erfindung betrifft eine Rakeleinrichtung, umfassend ein Rakelgerät, das eine mit diesem sich längs erstreckende Profilleiste aufweist und das mit seiner Rakelarbeitskante oder -fläche gegen eine Arbeitsunterlage (Arbeitsfläche) wie einen Tisch, eine Walze und ggf. eine daraufliegende Materialbahn, ein Transportband, eine Schablone od.dgl. anpreßbar ist, wobei das Rakelgerät um eine mit der Anliegekante zusammenfallende oder im Bereich der Anliegekante bzw. -fläche sich erstreckende Rakelgerät-Schwenkachse mittels Schwenklagerungen schwenkbar ist, die in den axialen Endbereichen der Rakelgerät-Schwenkachse angeordnet sind und deren Ortslage festlegen, und wobei die Profilleiste mit einem Teil verbunden ist, das die Arbeitsfläche in Richtung der Profilleisten-Längserstreckung überragt und sich in Eingriff mit einer außerhalb und seitlich der Arbeitsfläche angeordneten Schwenklagerung befindet. Solche Geräte werden insbesondere zum Auftragen von Substanzen auf eine zu bedruckende oder zu beschichtende Arbeitsfläche eingesetzt. Die Vorrichtungen werden aber auch verwendet, um eine flächenförmige Unterlage wie eine Bahn, ein flächiges Materialstück, eine Walze oder ein Band durch einen Abstreif- oder Dichtungsvorgang zu behandeln. Durch Verschwenken des Rakelgeräts insbesondere während des Rakelvorgangs und Feststellen des Rakelgerät-Schwenkwinkels wird die Größe eines gewünschten Substanzraums zwischen der Profilleiste und der Arbeitsfläche vor dem Rakelelement bzw. ein gewünschter Anlagewinkel des Rakelelements an der Arbeitsfläche eingestellt. Dabei soll sich die Lage der Rakel-Anliegekante nicht oder nur äußerst geringfügig ändern, so daß die in der Ortslage unveränderte Rakelgerät-Schwenkachse genau oder nahezu mit der Anliegekante zusammenfallen soll.

Bei einer bekannten Rakeleinrichtung (DE-A 22 07 935) umfaßt ein Rakelgerät eine Stange, deren beiden Enden fest mit Lenkerarmen verbunden sind, die mit Gabelköpfen gelenkig an einer Achse angebracht sind. Die bekannte Vorrichtung, die aufgrund der Anordnung eines Kurbeltriebs einen erheblichen Bau- und Konstruktionsaufwand erfordert, eignet sich nur für eine an dem Rakelelement angeordnete Abstreichklinge. Das Rakelelement wird durch Zwangslagerung an den Gelenken in eine feste Abstandsposition zu der Arbeitsfläche eingestellt, um dann die Abstreichklinge gegen die Arbeitsfläche unter Abstützung gegen das zwangsgelagerte Rakelelement mittels einer Luftkammer zu pressen. Bei ein und derselben fest eingestellten Neigungslage des Rakelelements wird ein Substanzspalt durch Änderung des Luftkammer-Druckes unkontrolliert beeinflußt. Die Stange des Rakelgeräts muß als kraftbeaufschlagbarer Tragholm ausgebildet sein, um das Gewicht des Rakelgeräts oder auf dieses wirkende Kräfte über die Tragholm-Stange und die Lager abzustützen. Aus diesem Grund muß das bekannte Rakelgerät mit der Tragholm-Stange relativ massiv ausgelegt werden, und infolge der Verbindungen mit den Lagern sind Montage, Demontage und Reinigungsarbeiten aufwendig.

Ein Rakelgerät, das um in der Verlängerung der Rakel-Anliegekante liegende Drehgelenke schwenkbewegbar ist, ist auch aus DE-OS 2 209 630 bekannt. Dort ist, ähnlich wie bei dem vorerwähnten Gerät, eine Hebelkonstruktion erforderlich, mit der das Rakelgerät über ein Stützelement (Tragholm) zwangsgelagert wird.

Weiterhin sind Rakelgeräte mit einer Profilleiste bekannt (EP-A1-0 311 728), die mittels eines Schwenkgelenks an ein mit einem Tragholm verbundenes Halteelement angeschlossen ist. Bei einem solchen Rakelgerät sind besondere Massnahmen zur Aufrechterhaltung der Ortslage der Rakel-Anliegekante zu treffen, und das gesamte Rakelgerät ist infolge des mit ihm verbundenen Schwenkgelenks relativ unhandlich, so daß die Handhabung insbesondere beim Einbau in den engen Raum von Rundschablonen unbefriedigend bleibt. Dabei ist die Handhabung besonders schwierig, wenn sich das Rakelgerät über mehrere Meter erstreckt.

Demgegenüber liegt der Erfindung die Aufgabe zugrunde, eine Rakeleinrichtung mit einem gewichtsmäßig relativ leichten, vielseitig verwendbaren Rakelgerät zu schaffen, das insbesondere auch bei grosser Längenerstreckung bequem in eine einfach bauende Rakeleinrichtung eingesetzt bzw. aus dieser entnommen werden kann.

Die Aufgabe wird in Verbindung mit den Merkmalen der eingangs genannten Rakeleinrichtung dadurch gelöst, daß die Profilleiste mit einem beliebigen Rakelelement wie einer Rollrakel, einer Streichrakel oder einer Rundrakel bestückt ist und daß das Rakelgerät lose, d.h. über das Rakelelement frei bewegbar in Richtung quer zur Arbeitsfläche auf dieser aufliegend sowie mittels Profilleisten-Lagerungsteilen an zur Arbeitsfläche quer gerichteten Schwenklagerungs-Führungsflächen lose anliegend zur Festlegung der Schwenkachsen-Ortslage in die Schwenklagerungen frei dreh- bzw. schwenkbar eingelegt ist, wobei wenigstens ein die Arbeitsfläche überragendes Teil der Profilleiste fest mit einem Profilleisten-Lagerungsteil verbunden ist, das im Bereich der Rakelgerät-Schwenkachse angeordnet und vorzugsweise rund- oder kreiszylinderförmig ausgebildet ist, und wobei das Rakelgerät ohne kraft- und formschlüssige Befestigung an der. Rakeleinrichtung nur mit Magnetkraft einer unterhalb der Arbeitsfläche angeordneten Magnetvorrichtung und/oder mit dem Rakelgerät-Eigengewicht gegen die Arbeitsfläche anpreßbar ist, und daß sich zur Steuerung und festen Einstellung eines Rakelgerät-Schwenkwinkels ein Abschnitt der Profilleiste oder ein fest mit dieser verbundendes Teil in radialem Abstand (r1, r2) zu der Rakelgerät-Schwenkachse und in losem (befestigungsfreiem) Eingriff mit einem quer zur Rakelerstreckung bewegbaren und feststellbaren Steuerteil befindet. Das Rakelgerät der erfindungsgemäßen Rakeleinrichtung baut gewichtsmäßig besonders leicht, da ein das Gewicht des Rakelgeräts tragender Trag- oder Stützholm entfällt. Man erhält ein relativ kleinbauendes und kostengünstig zur Verfügung stehendes Rakelgerät, das ein starres und kompaktes, leicht zu handhabendes Bauelement ist. So sind die Teile des Rakelgeräts starr, d.h. ohne Gelenke zwischen den Teilen miteinander verbunden. Besonders vorteilhaft ist es auch, daß die Rakeleinrichtung platzsparend baut und das Rakelgerät in die Rakeleinrichtung einfach einzulegen bzw. aus dieser zu entnehmen ist. Die Konstruktion des Rakelgeräts erlaubt es, dieses wahlweise mit beliebigen Rakelelementen auszustatten. Trotz der einfachen Bauweise und Handhabung der Rakeleinrichtung bzw. des Rakelgeräts ist sichergestellt, daß das Rakelgerät insbesondere auch im Betriebszustand um eine in der Ortslage festliegende, mit der Anliegekante zusammenfallende oder zumindest etwa im Bereich der Anliegekante oder -fläche liegende Schwenkachse schwenkbar und in der Schwenklage fest einstellbar ist.

Eine besonders vorteilhafte Gestaltung der Erfindung besteht darin, daß das die Arbeitsfläche überragende Verlängerungsteil der Profilleiste starr und in radialem Abstand zu der Rakelgerät-Schwenkachse mit insbesondere nur einem um die Rakelgerät-Schwenkachse schwenkbaren, ausserhalb des Arbeitsflächenbereichs angeordneten Lenkarm verbunden ist. Dieser ist starr mit einem Lagerungsteil, vorzugsweise einem kreiszylinderförmigen Element verbunden, das lose dreh- und schiebbeweglich zwischen Schwenklagerungs-Führungsflächen einer Führungsausnehmung eingreift.

Zur Schwenksteuerung und Feststellung einer gewünschten Rakelgerät-Schwenklage kann ein Steuerteil unmittelbar an der Profilleiste oder einem mit dieser verbundenen Rakelgerätteil angreifen. Dabei kann das Steuerteil nach Wunsch oberhalb oder unterhalb der Arbeitsfläche installiert werden.

Hinsichtlich einer erfindungsgemäßen Rakeleinrichtung mit magnetischer Anpreßung ist es besonders vorteilhaft, die Führungsflächen aufweisenden Schwenklagerungen unabhängig voneinander jeweils in Richtung quer zur Rakelerstreckung sowie parallel zur Arbeitsfläche frei verschiebbar zu lagern, wobei das die Schwenkwinkelposition bestimmende und feststellende Steuerteil zusammen mit der dazugehörigen Schwenklagerung frei verschiebbar an einem Lagerteil der Rakeleinrichtung gelagert ist. Auf diese Weise ist das Rakelgerät um eine quer oder senkrecht zur Arbeitsfläche gerichtete Raumachse derart frei schwenkbeweglich, daß das magnetisch angepreßte Rakelelement mit seiner Anliegekante genau fluchtend mit dem Magnetbalken einer unterhalb der Arbeitsfläche angeordneten Magnetvorrichtung zu liegen kommt, also selbsttätig in dem Magentfeld der Magnetvorrichtung optimal ausgerichtet wird.

Weitere Ausgestaltungen der Erfindung gehen aus, den Unteransprüchen hervor. Besondere Vorteile und Ausführungsformen der Erfindung werden nachstehend anhand der in der schematischen Zeichnung dargestellten Ausführungsbeispiele beschrieben. Es zeigen
- Fig. 1: in Queransicht eine Ausführungsform einer erfindungsgemäßen Rakeleinrichtung und
- Fig. 2: in Längsansicht eine erfindungsgemäße Rakeleinrichtung entsprechend einer Ausführungsform einer Rakeleinrichtung gemäß Fig. 1.

In Figuren 1 und 2 ist die Gesamtheit einer erfindungsgemäßen Rakeleinrichtung mit Bezugszeichen 1 bezeichnet. Dieses umfaßt folgende, starr miteinander verbundene Teile: Eine Profilleiste 2 ist mit einer über dieser angeordneten Profilleisten-Abstandsleiste 20 versehen. An der oberen Seite der Abstandsleiste 20 ist ein Verlängerungsteil 21 befestigt, das die Arbeitsfläche in Richtung der Längserstreckung der Profilleiste 2 überragt. Ein Lenkarm 9 ist drehfest mit dem äußeren Ende des Teils 21 verbunden. Der Lenkarm 9 erstreckt sich außerhalb der Arbeitsfläche an der stirnseitigen Seite der Rakeleinrichtung in den Bereich einer Rakelarbeitskante oder -fläche 3 und von dort mit einem Armelement 92 in einen Bereich seitlich und unterhalb der Arbeitsfläche 4. Im Bereich der Rakelarbeitskante/-fläche 3 ist an dem Lenkarm 9 ein kreiszylinderförmiges Element 6 drehfest angeordnet, dessen Zylinderachse die Schwenkachse 30 des Rakelgeräts 10 bildet, wobei diese Schwenkachse 30 genau oder etwa mit der Rakelarbeitskante 3 fluchtet, also in dieser zu liegen kommt. Ein kreiszylinderförmiges Element 7 ist an dem unteren freien Ende des Lenkarms 9 angeordnet. Dieses Element 7, dessen Zylinder-Achse sich parallel mit der Schwenkachse 30 erstreckt, kann drehfest, aber auch in Form einer Rolle mit dem Lenkarm 9 verbunden sein.

Das vorstehend beschriebene Rakelgerät 10 ist über ein Rakelelement 33 auf die Arbeitsfläche 4 aufgesetzt, so daß es über das Rakelelement 33 kippbar um dessen Arbeitskante frei auf der Arbeitsfläche 4 aufliegt. Dabei ist das Rakelgerät 10 lediglich durch eine als Schwenklagerung 5 bezeichnete Führungslagerung sowie durch die freie Auflage auf der Arbeitsfläche 4 frei drehbar um die in der Ortslage festgelegte Schwenkachse 30 positioniert.

Die Lagerung 5 bildet eine Führungsaufnahme für das Drehelement 6. Diese Aufnahme ist nur mit Führungsflächen 51 ausgestattet, die sich senkrecht zur Arbeitsfläche 4 sowie parallel mit der Zylinderachse des Drehelements 6 erstrecken. Das Drehelement 6 kommt mit seiner Zylinderfläche lose und frei drehbar zwischen den Führungsflächen 51 an diesen zur Anlage. Auf diese Weise ist die auf die Rakelarbeitskante 3 ausgerichtete Schwenkachse 30 in ihrer Ortslage festgelegt. Dabei ist das Zylinderelement 6 in Richtungen senkrecht zur Arbeitsfläche 4 frei verschiebbar, so daß das Rakelgerät 10 einfach nach oben aus der Rakeleinrichtung 10 entnehmbar bzw. umgekehrt in die Einrichtung einsetzbar ist.

Das Zylinderelement 7 greift in ein nach oben offenes, U-förmiges Steuerteil 8 ein. Zwischen den Schenkeln des U-Steuerteils 8 ist das Zylinderelement 7 lose, d.h. unter Linienanlage seiner Zylinderfläche an den Schenkelflächen 81 frei drehbar und quer zur Arbeitsfläche 4 frei verschiebbar geführt. Das Steuerteil 8 ist mit dem Gestell einer Rakelmaschine verbunden und in Richtung des Doppelpfeils V schiebebeweglich und feststellbar angeordnet. Bei Verschiebung des Steuerteils 8 schwenkt das Rakelgerät 10 um die Schwenkachse 30, wobei das Zylinderelement 7 auf einem Kreis mit dem Radius r1 und das Verlängerungsteil 21 auf einem Kreis mit dem Radius r2 um die Schwenkachse 30 bewegt werden. Das Steuerteil 8 wird in einer gewünschten Schiebeposition festgesetzt, so daß folglich eine gewünschte Schwenklage des Rakelgeräts 10 eingestellt ist. Auf diese Weise ist die Profilleiste 2 mit ihrer Profilfläche 22 bzw. ein Rakelelement 33 in eine gewünschte Schwenkposition um die Schwenkachse 30 gebracht. Die Profilleiste 2 kann z.B. mit einer Rollrakel 31 oder einer Streichrakel 32 bestückt sein, wie dies mit gestrichelten Linien in Fig. 1 angedeutet ist.

In Fig. 1 ist eine Schablone 42 dargestellt, durch die in üblicherweise eine Substanz auf die Arbeitsfläche 4 oder eine Materialbahn 41 aufgetragen wird.

Wie aus Fig. 1 ersichtlich, kann das Steuerteil 8 ohne weiteres auch oberhalb der Arbeitsfläche 4 angeordnet werden. Ein solches Steuerteil 8 ist nur gestrichtelt dargestellt. Es umgreift mit seinen U-Schenkeln lose ein an dem Verlängerungsteil 21 angeordnetes Zylinderelement 7.

In Figuren 1 und 2 ist eine erfindungsgemäße Rakeleinrichtung im Bereich einer Stirnseite des Rakelgeräts 10 dargestellt. Es versteht sich, daß die Rakeleinrichtung 1 im Bereich der gegenüberliegenden Stirnseite des Rakelgeräts 10 entsprechend ausgebildet ist, wobei, was besonders zweckmäßig ist, dort aber der Steuerarm 92 mit dem Steuerteil 8 entfallen kann. Es wird besonders daraufhingewiesen, daß das die Profilleiste 2 überragende Teil 21 sowie der Lenkarm 9 lediglich zur Positionierung der Ortslage der Schwenkachse 30 vorgesehen sind, so daß diese Teile keine das Gewicht des Rakelgeräts 10 abstützende oder der Rakelanpressung dienende Kräfte übertragen, folglich also materialarm, d.h. insbesondere gewichtsmäßig leicht ausgeführt sind.

Vorzugsweise ist das Rakelgerät 10 einer erfindungsgemäßen Rakeleinrichtung 1 mittels der Magnetkraft einer unterhalb der Arbeitsfläche (in der Zeichnung nicht dargestellt) Magnetvorrichtung anpreßbar, wobei zumindest Teile des Rakelgeräts oder der Profilleiste oder ggf. der Rakelelemente magnetisierbar sind. Für einige Anwendungsfälle kann es aber ausreichen, daß die Anpressung lediglich durch das Eigengewicht des Rakelgeräts erfolgt.

Bei magnetischer Anpressung besteht eine besonders vorteilhafte Ausführungsform der Erfindung darin, daß die Schwenk-/Führungslagerung 5 sowie eine Lagerplatte 80 des Steuerteils 8 fest miteinander verbunden sind, wobei die Lagerung 5 und die Platte 80 in Richtung quer zur Rakelerstreckung sowie parallel zur Arbeitsfläche 4 frei verschiebbar in Richtungen B sind. Entsprechend wird auch eine Führungslagerung 5 an der gegenüberliegenden Stirnseite der Rakeleinrichtung fest mit einer gleichermassen frei verschiebbar gelagerten Lagerplatte verbunden. Auf diese Weise ist das Rakelgerät 10 um eine zu der Rakelgerätlängsachse senkrechte Raumachse frei schwenkbeweglich, so daß die Rakelarbeitskante 3 und die damit fluchtende Schwenkachse 30 durch die Wirkung der Magnetkraft optimal und selbsttägig in dem Magnetfeld der Magneteinrichtung zu liegen kommt. Dabei kann sich das Steuerteil 8 in jeder gewünschten, an der Lagerplatte 80 fixierten Schiebeposition befinden.

## Patentansprüche

1. Rakeleinrichtung (1), umfassend ein Rakelgerät (10), das eine mit diesem sich längs erstreckende Profilleiste (2) aufweist und das mit seiner Rakelarbeitskante oder - fläche (3) gegen eine Arbeits (4) wie einen Tisch, eine Walze und ggf. eine daraufliegende Materialbahn (41), ein Transportband, eine Schablone (42) od.dgl. anpreßbar ist, wobei das Rakelgerät (10) um eine mit der Anliegekante (3) zusammenfallende oder im Bereich der Anliegekante bzw. -fläche sich erstreckende Rakelgerät-Schwenkachse (30) mittels Schwenklagerungen (5) schwenkbar ist, die in den axialen Endbereichen der Rakelgerät-Schwenkachse (30) angeordnet sind und deren Ortslage festlegen, und wobei die Profilleiste (2) mit einem Verlängerungsteil (21) verbunden ist, das die Arbeitsfläche (4) in Richtung der Profilleisten-Längserstreckung überragt und sich in Eingriff mit außerhalb und seitlich der Arbeitsfläche (4) angeordneten Schwenklagerungen (5) befindet, wobei die Profilleiste (2) mit einem beliebigen Rakelelement (33) wie einer Rollrakel (31), einer Streichrakel (32) oder einer Rundrakel bestückt ist und wobei das Rakelgerät (10) lose, d.h. über das Rakelelement (33) in Richtung quer zur Arbeitsfläche (4) frei bewegbar auf dieser aufliegend sowie mittels Profilleisten-Lagerungsteilen (6) an zur Arbeitsfläche (4) quer gerichteten Schwenklagerungs-Führungsflächen (51) lose anliegend zur Festlegung der Schwenkachsen-Ortslage in die Schwenklagerungen (5) frei dreh- bzw. schwenkbar eingelegt ist, wobei wenigstens das die Arbeitsfläche (4) überragendes Verlängerungsteil (21) der Profilleiste (2) starr mit einem Profilleisten-Lagerungsteil (6) verbunden ist, das im Bereich der Rakelgerät-Schwenkachse (30) angeordnet und vorzugsweise rund- oder kreiszylinderförmig ausgebildet ist, und wobei das Rakelgerät (10) ohne kraft- und formschlüssige Befestigung an der Rakeleinrichtung (1) nur mit Magnetkraft einer unterhalb der Arbeitsfläche angeordneten Magnetvorrichtung und/oder mit dem Rakelgerät-Eigengewicht gegen die Arbeitsfläche (4) anpreßbar ist, und wobei sich zur Steuerung und festen Einstellung eines Rakelgerät-Schwenkwinkels ein Abschnitt der Profilleiste oder ein fest mit dieser verbundendes Teil (7) in radialem Abstand (r) zu der Rakelgerät-Schwenkachse (30) und in losem Eingriff mit einem quer zur Rakelerstreckung bewegbaren und feststellbaren Steuerteil (8) befindet.

2. Rakeleinrichtung nach Anspruch 1, **dadurch gekennzeichnet,** daß das die Arbeitsfläche (4) überragende Vorlängerungsteil (21) der Profilleiste (2) in radialem Abstand (r2) zu der Rakelgerät-Schwenkachse (30) starr mit einem um diese schwenkbaren, außerhalb und seitlich des Arbeitsflächenbereichs angeordneten Lenkarm (9) verbunden ist, an dem das mit den Schwenklagerungs-Führungsflächen (51) lose in Eingriff befindliche Lagerungsteil (6) befestigt ist.

3. Rakeleinrichtung nach Anspruch 1 oder 2, **dadurch gekennzeichnet,** daß das Steuerteil (8) und das mit diesem in losem Eingriff befindliche, vorzugsweise an einem starr mit der Profilleiste verbundenen Lenkarm (9) angeordnete Teil (7) eine Kulissensteuerung mit einem rundflächigen Element (7) und einem an diesem lose anliegenden geradflächigen gabelartigen Element (8) bilden.

4. Rakeleinrichtung nach einem der Ansprüche 1 bis 3, **dadurch gekennzeichnet,** daß das mit den Schwenklagerungs-Führungsflächen (51) lose in Eingriff befindliche Lagerungsteil (6) und das mit dem Steuerteil in losem Eingriff befindliche Teil (7) in einem radialen Abstand (r1) angeordnet sind, der im Bereich von etwa 30 bis 150 cm liegt.

5. Rakeleinrichtung nach einem der Ansprüche 1 bis 4, **dadurch gekennzeichnet,** daß das Steuerteil (8) und das mit diesem in losem Eingriff befindliche Teil (7) seitlich und oberhalb der Arbeitsfläche (4) angeordnet sind.

6. Rakeleinrichtung nach einem der Ansprüche 1 bis 4, **dadurch gekennzeichnet,** daß das Steuerteil (8) und das mit diesem in losen Eingriff befindliche Teil (7) seitlich und unterhalb der Arbeitsfläche (4) angeordnet sind.

7. Rakeleinrichtung nach einem der Ansprüche 1 bis 6, **dadurch gekennzeichnet,** daß das Rakelgerät (10) mittels einer unter der Arbeitsfläche (4) angeordneten Magnetvorrichtung gegen die Arbeitsfläche (4) anpreßbar ist und daß seitlich und außerhalb der Arbeitsfläche (4) angeordnete, die Führungsflächen (51) aufweisenden Schwenklagerungen (5) unabhängig voneinander jeweils in Richtung quer zur Rakelerstreckung sowie parallel zur Arbeitsfläche (4) frei verschiebbar gelagert sind, wobei das die Schwenkwinkelposition bestimmende und feststellende Steuerteil (8) und die zugehörige Schwenklagerung (5) gemeinsam frei verschiebbar mit einem Lagerteil (80) gelagert sind.

8. Rakeleinrichtung nach einem der Ansprüche 1 bis 7, **dadurch gekennzeichnet,** daß das Steuerteil (8) mittels eines Elektromotors relativ zu der Schwenklagerung (5) in Richtungen (V) quer zur Rakelerstreckung verschieblich bewegbar ist.

## Claims

1. Doctoring equipment (1) encompassing a doctor device (10) which comprises a profile bar (2) extending longitudinally with the latter and which can be pressed by its wiping edge or surface (3) against a work surface (4) such as a table, a roller and if necessary a web (41) of material lying on it, a transport belt, a stencil (42) or the like, wherein the doctor device (10) is pivotable about a doctor device pivot axis (30) coinciding with the contact edge (3) or extending in the region of the contact edge or surface by means of pivot mountings (5), which are arranged in the axial end regions of the doctor device pivot axis (30) and determine the position of the latter, and wherein the profile bar (2) is connected to an extension part (21) which projects over the work surface (4) in the direction of the longitudinal extension of the profile bar and is located in engagement with pivot mountings (5) arranged outside and to the side of the work surface (4), wherein the profile bar (2) is equipped with any preferred doctor element (33) such as a revolving doctor (31), a brushing doctor (32) or a round doctor and wherein the doctor device (10)is inserted loosely into the pivot mountings (5) in freely rotatable or pivotable manner, ie lying on the work surface freely movable in a direction transverse to the work surface (4) through the doctor element (33) as well as loosely resting by means of profile bar mounting parts (6) on pivot mounting guide surfaces (51) oriented transversely to the work surface (4) for determining the location of the pivot axis, wherein at least the extension part (21) of the profile bar (2) projecting over the work surface (4) is connected rigidly to a profile bar mounting part (6) which is arranged in the region of the doctor device pivot axis (30) and is preferably constructed in round or cylindrical shape, and wherein the doctor device (10) without force-locking or form-locking attachment to the doctoring equipment (1) can be pressed against the work surface (4) only by the magnetic force of a magnetic device arranged underneath the work surface and/or by the dead weight of the doctor device and wherein for the control and fixed setting of a doctor device pivot angle a section of the profile bar or a part (7) firmly connected to the latter is located at a radial distance (r) from the doctor device pivot axis (30) and in loose engagement with a control part (8) which can be fixed and can be moved transversely to the extent of the doctor.

2. Doctoring equipment according to claim 1, characterised in that the extension part (21) of the profile bar (2) projecting over the work surface (4) is connected rigidly at a radial distance (r2) from the doctor device pivot axis (30) to a steering arm (9) arranged pivotably about the latter outside and to the side of the work surface region, on which arm the mounting part (6) located in loose engagement with the pivot mounting guide surfaces (51) is fastened.

3. Doctoring equipment according to claim 1 or 2, characterised in that the control part (8) and the part (7), located in loose engagement with the latter and preferably arranged on a steering arm (9) connected rigidly to the profile bar, form a link motion with a round surfaced element (7) and a fork-like element (8) with a straight surface resting loosely on the latter.

4. Doctoring equipment according to one of the claims 1 to 3, characterised in that the mounting part (6) located in loose engagement with the pivot mounting guide surfaces (51) and the part (7) located in loose engagement with the control part are arranged at a radial distance (r1) which lies in the range of approximately 30 to 150 cm.

5. Doctoring equipment according to one of the claims 1 to 4, characterised in that the control part (8) and the part (7) located in loose engagement with the latter are arranged to the side of and above the work surface (4).

6. Doctoring equipment according to one of the claims 1 to 4, characterised in that the control part (8) and the part (7) located in loose engagement with the latter are arranged to the side of and beneath the work surface (4).

7. Doctoring equipment according to one of the claims 1 to 6, characterised in that the doctor device (10) can be pressed against the work surface (4) by means of a magnetic device arranged under the work surface (4) and that pivot mountings (5) arranged to the side and outside of the work surface (4) and comprising the guide surfaces (51) are mounted independently of one another each freely displaceable in a direction transverse to the extent of the doctor as well as parallel to the work surface (4), wherein the control part (8) determining and establishing the pivot angle position and the associated pivot mounting (5) are mounted jointly in freely displaceable manner with a bearing part (80).

8. Doctoring equipment according to one of the claims 1 to 7, characterised in that the control part (8) is movable displaceably by means of an electric motor relative to the pivot mounting (5) in directions (V) transverse to extent of the doctor.

## Revendications

1. Dispositif racleur (1), comportant un appareil racleur (10), qui comporte une baguette profilée (2) s'étendant longitudinalement avec ce dernier, et qui, par son arête ou sa surface de raclage (3), peut être appuyée contre une surface de travail (4), telle qu'une table, un cylindre ou éventuellement une bande de matériau (41) disposée sur ce dernier, une bande de transport, un gabarit (42) ou analogues ; où l'appareil racleur (10) peut pivoter autour d'un axe de pivotement (30) de l'appareil racleur, qui coïncide avec l'arête d'appui (3) ou qui s'étend dans la zone de l'arête ou de la surface d'appui, et ce à l'aide de supports de pivotement (5) qui sont disposés dans les zones axiales en bout de l'axe de pivotement (30) de l'appareil racleur, et qui en définissent la position ; et où la baguette profilée (2) est reliée à une pièce de prolongement (21), qui dépasse de la surface de travail (4) dans la direction de l'étendue longitudinale de la baguette profilée et se trouve en prise avec des supports de pivotement (5), disposés à l'extérieur de la surface de travail (4) et latéralement par rapport à cette dernière ; où la baguette profilée (2) est garnie d'un élément racleur quelconque (33), tel qu'une racle tournante (31), une racle enduiseuse (32) ou une racle circulaire, et où l'appareil racleur (10) est inséré d'une manière amovible, c'est-à-dire de façon à pouvoir se déplacer libre-ment sur l'élément racleur (33) dans la direction transversale par rapport à la surface de travail (4), en étant disposé sur cette dernière, et de même, à l'aide de pièces de support (6) de la baguette profilée, en appui amovible contre les surfaces de guidage (51) du support de pivotement, dirigées transversalement par rapport à la surface de travail (4), pour fixer la position des axes de pivotement dans les supports de pivotement (5), l'appareil racleur pouvant tourner ou pivoter librement ; où au moins la pièce de prolongement (21), qui dépasse de la surface de travail (4), de la baguette profilée, est reliée d'une manière rigide à une pièce de support (6) de la baguette profilée, laquelle pièce est disposée dans la zone de l'axe de pivotement (30) de l'appareil racleur, et a de préférence la forme d'un cercle ou d'un cylindre circulaire ; et où l'appareil racleur (10) peut être appuyé contre la surface de travail (4) sans fixation, à liaison dynamique ou à correspondance de forme, au dispositif racleur (1), seulement sous l'effet de la force magnétique d'un dispositif d'aimant disposé en-dessous de la surface de travail, et/ou sous l'effet du poids propre de l'appareil racleur ; et où, pour assurer la commande et l'ajustement ferme d'un angle de pivotement de l'appareil racleur, un tronçon de la baguette profilée, ou encore une pièce (7), fixée à demeure à cette dernière, se trouve, à une distance radiale (r) de l'axe de pivotement (30) de l'appareil racleur, et en prise amovible avec une pièce de commande (8), réglable et pouvant se déplacer transversalement à l'étendue de la racle.

2. Dispositif racleur selon la revendication 1, caractérisé en ce que la pièce de prolongement (21), qui dépasse de la surface de travail (4) de la baguette profilée (2) est, à une distance radiale (r2), reliée d'une manière rigide à l'axe de pivotement (30) de l'appareil racleur, à l'aide d'un bras orientable (9), pouvant pivoter autour de cet axe, et disposé à l'extérieur de la zone de la surface de travail et latéralement par rapport à cette dernière, bras orientable auquel est fixée la pièce de support (6), qui se trouve en prise amovible avec les surfaces de guidage (51) du support de pivotement.

3. Dispositif racleur selon la revendication 1 ou 2, caractérisé en ce que la pièce de commande (8), et la pièce (7), se trouvant en prise amovible avec cette dernière, et disposée de préférence contre un bras orientable (9) relié d'une manière rigide à la baguette profilée, forment une commande à coulisse, avec un élément circulaire (7) et un élément en forme de fourche, rectiligne, s'appuyant d'une manière amovible contre ce dernier.

4. Dispositif racleur selon l'une des revendications 1 à 3, caractérisé en ce que la pièce de support (6), qui se trouve en prise amovible avec les surfaces de guidage (51) du support de pivotement, et la pièce (7), qui se trouve en prise amovible avec la pièce de commande, sont disposées à une distance radiale (r1), qui est comprise dans l'intervalle d'environ 30 à 150 cm.

5. Dispositif racleur selon l'une des revendications 1 à 4, caractérisé en ce que la pièce de commande (8) et la pièce (7) se trouvant en prise amovible avec cette dernière sont disposées latéralement par rapport à la surface de travail (4) et au-dessus de cette dernière.

6. Dispositif racleur selon l'une des revendications 1 à 4, caractérisé en ce que la pièce de commande (8), et la pièce (7) se trouvant en prise amovible avec cette dernière, sont disposées latéralement par rapport à la surface de travail (4), et en-dessous de cette dernière.

7. Dispositif racleur selon l'une des revendications 1 à 6, caractérisé en ce que l'appareil racleur (10) peut être appuyé contre la surface de travail (4) à l'aide d'un dispositif magnétique disposé en-dessous de la surface de travail (4), et que des supports de pivotement (5), disposés latéralement par rapport à la surface de travail (4) et en dehors de cette dernière, et comportant les surfaces de guidage (51), sont logées de façon à pouvoir coulisser librement, indépendamment l'un de l'autre, dans la direction transversale par rapport à l'étendue de la racle, tout comme parallèlement à la surface de travail (4), où la pièce de commande (8), qui définit et fixe la position de l'angle de pivotement, ainsi que le support de pivotement (5) correspondant, sont logés de façon à pouvoir coulisser librement en commun à l'aide d'une pièce de palier (80).

8. Dispositif racleur selon l'une des revendications 1 à 7, caractérisé en ce que la pièce de commande (8) peut, à l'aide d'un moteur électrique, subir un déplacement en coulissement par rapport au support de pivotement (5), dans des directions (V) transversales par rapport à l'étendue de la racle.
